# EUROPÄISCHE PATENTSCHRIFT

(11) **EP 0 514 365 B1**
(45) Veröffentlichungstag und Bekanntmachung des Hinweises auf die Patenterteilung: **16.08.1995**
(21) Anmeldenummer: 92890106.5
(22) Anmeldetag: 08.05.1992
(51) Int. Cl.: B61L 5/10

(54) **Verfahren zum Überwachen des Zustandes von Schienenweichen**
Method for the surveillance of the state of railway switches
Méthode pour la surveillance de l'état d'aiguillages ferroviaires

(30) Priorität: 08.05.1991 AT 957/91
(43) Veröffentlichungstag der Anmeldung: 19.11.1992
(73) Patentinhaber: VAE Aktiengesellschaft, 1010 Wien (AT)
(72) Erfinder: Nayer, Wolfgang, Dipl.-Ing., A-8740 Zeltweg (AT); Durchschlag, Gerald, A-8740 Zeltweg (AT)
(74) Vertreter: Haffner, Thomas M., Dr.

(56) Entgegenhaltungen:
- AT-A- 358 625
- DE-A- 3 608 572
- FR-A- 2 365 780
- GB-A- 1 148 064

## Beschreibung

Die Erfindung bezieht sich auf ein Verfahren zum Überwachen des Zustandes von Schienenweichen und zum Erfassen von vorzeitigem Verschleiß im Bereich der Zungenschienen einer Weiche.

Ein Verfahren zum Überwachen des Zustandes von Schienenweichen gemäß dem Oberbegriff des Anspruchs 1 ist aus AT-A-358 625 bekannt.

Aus der DE-A-3511891 ist bereits eine Stell-, Sicherungs- und Überwachungseinrichtung an Weichen bekanntgeworden,bei welcher eine Mehrzahl von elektromotorisch angetriebenen Weichenantrieben mit einem Innenverschluß zum Einsatz gelangte. mittels einer Reihe von Sensoren wurde bei dieser bekannten Einrichtung die jeweilige Schieberendlage und deren Sicherheitszustand überwacht. Eine Reihe derartiger Einheiten wurde zu Funktionsbereichen zusammengefaßt und jeweils gemeinsam gesteuert und überwacht. Im besonderen ist der DE-A-2630387 eine Überwachungseinrichtung für die Endlagen schwenkbarer Schienen von Eisenbahnweichen zu entnehmen, bei welchen für beide Endlagen jeder schwenkbaren Schiene Schalter vorgesehen waren. Eine Auswerteeinrichtung zum melden einer ordnungsgerechten Endlage erfaßte hiebei das besprechen aller Schalter jeder schwenkbaren Schiene für eine Endlage und das gleichzeitige Nichtansprechen aller Schalter für die jeweils andere Endlage.

Beim bekannten Einsatz von Sensoren an Schienenweichen wurde somit jeweils die endgültige Stellage überwacht, um auf diese Weise die Sicherheit beim Befahren der Weichen sicherzustellen. Ein sicheres Befahren einer Weiche ist aber auch dann noch möglich, wenn eine Endlage unter Einhaltung einer vorbestimmten Toleranz eingehalten wird. Innerhalb dieser vorbestimmten Toleranz können Verschleißerscheinungen im Radlaufbereich zwar meßbare Veränderungen bewirken, welche jedoch bei den bekannten Einrichtungen nicht erfaßt werden konnten. Ein übermäßiger Verschleiß im Bereich einer Schienenweiche wurde daher bei den bekannten Einrichtungen erst dann signalisiert, wenn die Sicherheit der Weiche nicht mehr gegeben war. zu einem derartigen Zeitpunkt sind Wartungsarbeiten bereits wesentlich aufwendiger und führen zu wesentlich längeren Betriebsstillständen.

Die Erfindung zielt nun darauf ab, ein Verfahren der eingangs genannten Art dahingehend weiterzubilden, daß Verschleißerscheinungen bereits vor dem Zeitpunkt sicher erkannt werden, zu welchem ein sicheres Befahren der Weiche nicht mehr gegeben ist. Zur Lösung dieser Aufgabe besteht das erfindungsgemäße Verfahren im wesentlichen darin, daß zum Erfassen von vorzeitigem Verschleiß im Bereich der Zungenschiene einer Weiche, die Signale des Näherungssensors im Bereich der Zungenschienen während des Befahrens der Weiche ausgewertet werden, daß der beim Befahren ermittelte kleinste Wert des Abstandes zwischen Zungenschiene und Backenschiene gespeichert wird, daß die Änderung des gemessenen kleinsten Wertes sowie wenigstens ein erster Grenzwert für den kleinsten Abstand miteinander verglichen werden und daß bei Überschreiten dieses ersten Grenzwertes ein Wartungssignal generiert wird. Während zum sicheren Befahren von Weichen ein maximaler Abstand des Zungenprofils von der Backenschiene nicht überschritten werden darf, kann nun dadurch, daß während des Befahrens der Weiche die Signale eines Näherungssensors im Bereich der Zungenschienen ausgewertet werden, eine zusätzliche Auswertung dann erzielt werden, wenn der beim Befahren ermittelte kleinste Wert des Abstandes gespeichert wird. Ein derartiger kleinster Wert des Abstandes entspricht in aller Regel einem Wert, bei welchem die Sicherheit zum Befahren der Weiche in keiner Weise in Frage gestellt wird. Dadurch, daß nun die Änderung des gemessenen kleinsten Wertes mit einem ersten Grenzwert verglichen wird, wird die Möglichkeit geschaffen, bereits frühzeitig eine Gratbildung zu erkennen, wobei das Erreichen des ersten Grenzwertes im Falle des gemessenen kleinsten Wertes beim Befahren der Weiche noch in keiner Weise eine Bedeutung für die Sicherheit des Befahrens der Schienenweiche hat. Bei Überschreiten dieses ersten Grenzwertes kann somit erfindungsgemäß ein Wartungssignal generiert werden und der Wartungsaufwand ist zu einem derartigen frühen Zeitpunkt wesentlich geringer und ohne lange Betriebsunterbrechungen, beispielsweise durch Überschleifen der entsprechenden Anlagestellen der Zungenschiene an der Backenschiene möglich. Insbesondere die Überwachung der Änderung des gemessenen kleinsten Wertes über die Zeit ermöglicht frühzeitig Rückschlüsse auf die Art des Verschleißes, wobei alle diese Aussagen bereits zu einem Zeitpunkt getroffen werden können, zu welchem die Betriebssicherheit der Weiche noch voll gegeben ist.

Mit Vorteil wird das erfindungsgemäße Verfahren so durchgeführt, daß die meßwerte des kleinsten Abstandes der Zungenschiene von der Backenschiene an einer Stelle überwacht werden, an welcher die Oberkante der Zungenschiene in unverschlissenem Zustand höher als 14 mm unter der Backenschienenoberkante bzw. der Fahrkante liegt. Die Anordnung eines Näherungssensors an einer Stelle, an welcher die Oberkante der zungenschiene tiefer als der angegebene Grenzwert liegt, würde zu Verfälschungen des Ergebnisses Anlaß geben, da an dieser Stelle eine Kollision der Radlauffläche des Rades mit der Zungenschienenoberkante nicht zu befürchten ist. meßwerte an derartigen Stellen können daher nur eine unbefriedigte Aussage über die mögliche Gratbildung geben, da eine Gratbildung an der Lauffläche der Backenschiene an diesen Stellen nicht ohne weiteres zu einer Veränderung der Endlage der Zungenschienen führt. Die Wahl der entsprechenden Position für die Näherungssensoren ist somit für die Aussagekraft in bezug auf die mögliche Gratbildung von wesentlicher Bedeutung.

Mit Vorteil kann eine derartige Verfahrensweise gleichzeitig auch dazu verwendet werden, die Weichensicherheit einer zusätzlichen Kontrolle zu unterziehen. Während das Erreichen des ersten Grenzwertes für den kleinsten Abstand zwischen Zungenschiene und Backenschiene beim Befahren der Weiche zunächst noch keine Aussage über die Sicherheit beim Befahren in sich birgt, da der erste Grenzwert wesentlich kleiner gewählt wird als die für die Sicherheit beim Befahren zulässige Toleranz, kann dann, wenn, wie es einer bevorzugten Ausbildung des erfindungsgemäßen Verfahrens entspricht, wenigstens ein zweiter, größerer Grenzwert für den Abstand der Zungenschiene von der Backenschiene mit dem meßwert verglichen wird, bei Überschreiten des zweiten Grenzwertes ein Warnsignal ausgelöst werden. Dieses Warnsignal kann unmittelbar dazu verwendet werden um die Weiche für weiteres Befahren zu sperren.

In besonders einfacher Weise kann das Verfahren so durchgeführt werden, daß das Sensorsignal über einen A/D-Wandler in ein digitales Signal umgewandelt wird und einem Minimalwertspeicher zugeführt wird und daß der Speicherinhalt des Minimalwertspeichers nach einem Zeitraum mit dem Grenzwert verglichen wird, welcher Zeitraum größer ist als der Zeitraum zwischen aufeinanderfolgenden Abtastungen des Sensorsignales. Die Digitalisierung des Sensorsignales vor der weiteren Verarbeitung erlaubt es, das Signal über längere Signalleitungen ohne Gefahr einer Verzerrung des Signales zu übertragen und bietet damit eine einfache möglichkeit, die Auswerteschaltung in einem entsprechenden Abstand von der Weiche anzuordnen und auf diese Weise gegen Fremdeinflüsse zu schützen. Dadurch, daß ein derartiges Signal einem Minimalwertspeicher zugeführt wird, können einfache Speicherbauteile Verwendung finden und dadurch, daß lediglich der Speicherinhalt des Minimalwertspeichers nach einem Zeitraum mit dem Grenzwert verglichen wird, welcher Zeitraum größer ist als der Zeitraum zwischen aufeinanderfolgenden Abtastungen des Sensorsignales, wird der Rechenaufwand für den Vergleich wesentlich herabgesetzt. Gleichzeitig wird sichergestellt, daß tatsächlich ein kleinster Wert erfaßt wird, da eine mehrzahl von Sensorwerten dem Minimalwertspeicher zugeführt wurden und auf diese Weise das Auffinden eines tatsächlichen Minimums erleichtert wird.

In besonders einfacher Weise kann bei diesem Verfahren in der Folge so vorgegangen werden, daß der Minimalwertspeicher nach dem Vergleich des Speicherinhaltes mit dem Grenzwert rückgesetzt wird und daß das Ergebnis des Vergleiches mit dem Grenzwert oder der aufgefundene Minimalwert gesondert gespeichert wird. Auf diese Weise kann ohne übermäßigen Speicheraufwand die Langzeitänderung der Kleinstwerte erfaßt werden, so daß Voraussagen bzw. Prognosen über kritische Gratbildungen im Befahrungsbereich der Zone oder Backenschiene möglich werden.

Die Erfindung wird nachfolgend an Hand von in der Zeichnung schematisch dargestellten Ausführungsbeispielen näher erläutert. In dieser zeigen Fig.1 einen Schnitt durch eine Backenschiene und eine Zungenschiene im Bereich der Anordnung eines Sensors; Fig.2 eine schematische Darstellung einer ersten Schaltungsanordnung für die Auswertung der meßwerte des Sensors nach Fig.1 und Fig.3 eine abgewandelte Ausbildung einer derartigen Auswerteschaltung.

In Fig.1 ist mit 1 eine Backenschiene bezeichnet, in deren Steg ein Näherungssensor 2 angeordnet ist. Ein derartiger Näherungssensor kann beispielsweise als Analogsensor ausgebildet sein und als induktiver oder kapazitiver Sensor beschaltet sein. Das Signal eines derartigen Sensors 2 ist abhängig vom Abstand der Stirnfläche des Sensors von einem sich dieser Stirnfläche nähernden Teil, welcher im Fall der Fig.1 von einer Zungenschiene 3 gebildet ist. Bei idealer Anlage der zungenschiene 3 an der Backenschiene 1 liegen die Anlage-flächen plan aneinander, so daß ein Spalt zwischen diesen Flächen nicht besteht. Im Falle einer Verformung der Backenschiene im Kopfbereich oder der Zungenschiene im Radüberlaufbereich, wird im Bereich der Anlage der Zungenschiene 3 an der Backenschiene 1 ein Abstand l entstehen, welcher in Abhängigkeit von der Größe der durch Verformung entstandenen Gratbildung entsprechend größer wird. Ein kritischer Abstand l kann durch den Sensor 2 erkannt werden, wobei ein derartiger kritischer Abstand l wesentlich kleiner sein kann als ein weiterer kritischer Abstand, welcher die Sicherheit des Befahrens der Weiche bereits nicht mehr gewährleistet.

In Fig.2 ist ersichtlich, daß das Signal des Sensors 2 zunächst einem Analog-Digitalwandler 4 und in der Folge einem Minimalwertspeicher 5 zugeführt wird. Der Inhalt des Minimalwertspeichers 5 wird in regelmäßigen Abständen einem Grenzwertvergleich in einer Vergleicherschaltung 6 unterworfen.

Je nach Beschaltung des analogen Digitalwandlers können hier Strom- oder Spannungssignale gewandelt werden. Im Fall der Ausbildung nach Fig. 2 ist ein Arbeitswiderstand 7 ersichtlich, an welchem in Abhängigkeit von einem Sensorstrom eine bestimmte Spannung abfällt.

Bei der Ausbildung nach Fig.2 kann beispielsweise mit einer Abtastfrequenz von 1 kHz das Sensorsignal über einen schnellen Analogdigitalwandler 4 zu einem Minimalwertspeicher 5 geleitet werden und pro Tag einmal ein Grenzwertvergleich durchgeführt werden, der dann über einen längeren Zeitraum gesondert gespeichert wird. Auf diese Weise ist ein Anstieg des Minimalwertes erkennbar.

Der digitale Minimalwertspeicher kann täglich wieder rückgesetzt werden, wobei durch die hohe Abtastfrequenz der Minimalwert mit hoher Sicherheit erfaßt wird.

Mit einer analogen Ausbildung, wie in Fig.2 dargestellt, kann auch mit geringerer Abtastfrequenz gearbeitet werden und es können beispielsweise über einen längeren Zeitraum die Sensorsignale beobachtet werden. Über einen entsprechend längeren zeitraum können gleichfalls mit Sicherheit kleinste Werte erfaßt werden und entsprechend ausgewertet werden.

Bei der Ausbildung nach Fig.3 wird das Signal des Sensors 2 als analoger Wert gespeichert und im Systemzyklus abgefragt.

Die entsprechende Schaltung (sample and hold) ist mit 8 bezeichnet. Eine Ablesung des analogen Minimalwertes erfolgt in der Folge in wesentlich längeren Zeitintervallen, wobei nach Analogdigitalwandlung in einem entsprechenden A/D-Konverter wiederum die Abspeicherung in einem Minimalwertspeicher 5 erfolgen kann. mit 6 ist wiederum schematisch der Grenzwertvergleich angedeutet.

Das Ausgangssignal der Zungenlagesensoren kann hiebei bei der Probemontage bei glattem Anliegen der Zunge an der Backenschiene auf 0 kalibriert werden. Sobald es zu einer Gratbildung kommt, wird dieser Minimalwert 0 nicht mehr erreicht, so daß nach einer Vergrößerung dieses Abstandes zwar noch mit hoher Sicherheit gegenüber dem maximal zulässigen Wert ein Befahren der Weichen zulässig erscheint, ein Erkennen von Fehlern und insbesondere einer Gratbildung aber nur dann ermöglicht wird, wenn auch kleinere Vergrößerungen dieses Abstandes erfaßt werden. Während beispielsweise eine Überschreitung des maximalwertes von 3 mm bereits für Sicherheitsüberlegungen als kritisch angesprochen werden mußte und zur Unterbrechung des Betriebes der Weiche führen mußte, hat sich gezeigt, daß bei Überholung der zur Gratbildung neigenden Bauteile bei einem vorbestimmten ersten Grenzwert beispielsweise bei einem Abstand l von etwa 1,5 mm, ein unterbrechungsarmer Betrieb möglich ist, welcher bei ausreichendem Sicherheitsabstand zum kritischen Abstand den Wartungsaufwand wesentlich herabsetzt.

## Patentansprüche

1. Verfahren zum Überwachen des Zustandes von Schienenweichen wobei Signale wenigstens eines Näherungssensors (2) im Bereich einer Zungenschiene (3) ausgewertet werden, welche Signale abhängig sind vom Abstand des Sensors von der sich dem Sensor nähernden Zungenschiene, dadurch gekennzeichnet, daß zum Erfassen von vorzeitigem Verschleiß im Bereich der Zungenschienen (3) einer Weiche, die Signale des Näherungssensors (2) im Bereich der Zungenschienen (3) während des Befahrens der Weiche ausgewertet werden, daß der beim Befahren ermittelte kleinste Wert des Abstandes (l) zwischen Zungenschiene (3) und Backenschiene (1) gespeichert wird, daß die Änderung des gemessenen kleinsten Wertes sowie wenigstens ein erster Grenzwert für den kleinsten Abstand miteinander verglichen werden und daß bei Überschreiten dieses ersten Grenzwertes ein Wartungssignal generiert wird.

2. Verfahren nach Anspruch 1, dadurch gekennzeichnet, daß die Meßwerte des kleinsten Abstandes (l) der Zungenschiene (3) von der Backenschiene (1) an einer Stelle überwacht werden, an welcher die Oberkante der Zungenschiene (3) in unverschlissenem Zustand höher als 14 mm unter der Backenschienenoberkante bzw. der Fahrkante liegt.

3. Verfahren nach Anspruch 1 oder 2, dadurch gekennzeichnet, daß wenigstens ein zweiter, größerer Grenzwert für den Abstand der Zungenschiene (3) von der Backenschiene (1) mit dem Meßwert verglichen wird und daß bei Überschreiten des zweiten Grenzwertes ein Warnsignal ausgelöst wird.

4. Verfahren nach Anspruch 1, 2 oder 3, dadurch gekennzeichnet, daß das Sensorsignal über einen A/D-Wandler (4) in ein digitales Signal umgewandelt wird und einem Minimalwertspeicher (5) zugeführt wird und daß der Speicherinhalt des Minimalwertspeichers (5) nach einem Zeitraum mit dem Grenzwert verglichen wird, welcher Zeitraum größer ist als der Zeitraum zwischen aufeinanderfolgenden Abtastungen des Sensorsignales.

5. Verfahren nach Anspruch 4, dadurch gekennzeichnet, daß der Minimalwertspeicher (5) nach dem Vergleich des Speicherinhaltes mit dem Grenzwert rückgesetzt wird und daß das Ergebnis des Vergleiches mit dem Grenzwert oder der aufgefundene Minimalwert gesondert gespeichert wird.

## Claims

1. Method for monitoring the state of railway switches, signals of least one proximity sensor (2) in the region of a tongue rail (3) being evaluated, which signals are dependent on the distance of the sensor from the tongue rail approaching the sensor, characterized in that in order to detect premature wear in the region of the tongue rails (3) of a switch, the signals of the proximity sensor (2) in the region of the tongue rails (3) are evaluated while the switch is being travelled through, in that the smallest value, determined during travelling through, of the distance (91) between tongue rail (3) and stock rail (1) is stored, in that the change in the measured smallest value and at least one first limit value for the smallest distance are compared with one another, and in that a maintenance signal is generated when this first limit value in exceeded.

2. Method according to Claim 1, characterized in that the measured values of the smallest distance (l) of the tongue rail (3) from the stock rail (1) are monitored at one point at which the upper edge of the tongue rail (3) in the unworn state is higher than 14 mm below the upper edge of the stock rail or the gauge line.

3. Method according to Claim 1 or 2, characterized in that at least one second, larger limit value for the distance between the tongue rail (3) and the stock rail (1) is compared with the measured value, and in that a warning signal is triggered when the second limit value is exceeded.

4. Method according to Claim 1, 2 or 3, characterized in that the sensor signal is converted into a digital signal by means of an analog-to-digital converter (4) and is fed to a minimum value memory (5), and in that the contents of the minimum value memory (5) is compared with the limit value after a time period which is longer than the time period between successive scannings of the sensor signal.

5. Method according to Claim 4, characterized in that the minimum value memory (5) is reset after the comparison of the contents of the memory with the limit value, and in that the result of the comparison with the limit value, or the minimum value which has been found, is stored separately.

## Revendications

1. Procédé pour surveiller l'état d'aiguillages ferroviaires, dans lequel on mesure des signaux d'au moins un capteur de proximité (2) situé au voisinage d'une lame d'aiguille (3), ces signaux dépendant de la distance entre le capteur et la lame d'aiguille voisine du capteur, caractérisé en ce que, pour détecter une usure prématurée dans la région de la lame d'aiguille (3) d'un aiguillage, les signaux du capteur de proximité (2) situé au voisinage de la lame d'aiguille (3) sont mesurés pendant la circulation sur l'aiguillage, en ce que la plus petite valeur de la distance (l) entre la lame d'aiguille (3) et la contre-aiguille (1) relevée pendant la circulation est mise en mémoire, en ce que la variation de la plus petite valeur mesurée est comparée à au moins à au moins une première valeur limite de la plus petite distance, et en ce que, lorsque cette première valeur limite est dépassée, un signal d'entretien est engendré.

2. Procédé suivant la revendication 1, caractérisé en ce que la valeur mesurée de la plus petite distance (l) entre la lame d'aiguille (3) et la contre-aiguille (1) est surveillée en un emplacement où le bord supérieur de la lame d'aiguille (3) à l'état non usé se trouve plus haut que 14 mm au-dessous du bord supérieur, ou bord de roulement, de la contre-aiguille.

3. Procédé suivant la revendication 1 ou 2, caractérisé en ce qu'au moins une deuxième valeur limite plus élevée pour la distance entre la lame d'aiguille (3) et la contre-aiguille est comparée à la valeur mesurée, et en ce que, lorsque la deuxième valeur limite est dépassée, un signal d'alerte est déclenché.

4. Procédé suivant la revendication 1, 2 ou 3, caractérisé en ce que le signal du capteur est transformé en un signal numérique par un convertisseur analogique/numérique (4) et fourni à une mémoire de valeur minimale (5), et en ce que le contenu de la mémoire de valeur minimale (5) est comparé à la valeur limite après un intervalle de temps supérieur à celui qui sépare les lectures successives du signal du capteur.

5. Procédé suivant la revendication 4, caractérisé en ce que la mémoire de valeur minimale (5) est remise à l'état initial après la comparaison de son contenu avec la valeur limite, et en ce que le résultat de la comparaison avec la valeur limite ou la valeur minimale trouvée est mis en mémoire séparément.
